# EUROPÄISCHE PATENTSCHRIFT

(11) **EP 1 322 723 B1**
(45) Veröffentlichungstag und Bekanntmachung des Hinweises auf die Patenterteilung: **29.09.2004**
(21) Anmeldenummer: 01962808.0
(22) Anmeldetag: 30.06.2001
(51) Int. Cl.: C10B 37/02

(54) **BREITENVERSTELLBARE PLANIERVORRICHTUNG**
LEVELLING DEVICE WITH AN ADJUSTABLE WIDTH
DISPOSITIF DE NIVELLEMENT A LARGEUR REGLABLE

(30) Priorität: 20.09.2000 DE 10046487
(43) Veröffentlichungstag der Anmeldung: 02.07.2003
(73) Patentinhaber: Thyssen Krupp EnCoke GmbH, 44789 Bochum (DE)
(72) Erfinder: SCHÜCKER, Franz-Josef, 44579 Castrop-Rauxel (DE); BAST, Claus-Jürgen, 40625 Düsseldorf (DE); WEIERSHAUSEN, Rolf, 44379 Dortmund (DE)
(74) Vertreter: Albrecht, Rainer Harald, Dr.-Ing.
(86) Internationale Anmeldenummer: PCT/EP2001/007513
(87) Internationale Veröffentlichungsnummer: WO 2002/024833

(56) Entgegenhaltungen:
- DE-B- 1 110 134
- DE-C- 279 307
- DE-C- 497 569

## Beschreibung

Die Erfindung betrifft eine Vorrichtung zum Planieren der in die Verkokungskammer eines Koksofens eingefüllten Kohle mit einer an einen Planierantrieb angeschlossenen Planierstange, die durch eine Planieröffnung in die Verkokungskammer ein- und ausfahrbar ist und in der Verkokungskammer eine hin- und hergehende Planierbewegung ausführt, wobei die Planierstange an ihrem vorderen Ende ein Räumschild aufweist, dessen Spannbreite durch eine in der Planierstange angeordnete Betätigungseinrichtung verstellbar ist.

Eine Vorrichtung zum planieren der in die Verkokungskammer eines Koksofens eingefüllten Kohle mit unveränderbarer Räumschildbreite ist aus DE-A 23 17 685 bekannt. Die Planierstange wird in eine Planieröffnung der Ofentür ein- und ausgefahren, die aus konstruktiven Gründen deutlich schmaler ist als die Breite der Verkokungskammer. Das hat zur Folge, dass die sich bei einer oberseitigen Befüllung des Koksofens bildenden Schüttkegel zu den Kammerwänden der Verkokungskammer hin nicht gleichmäßig eingeebnet werden können. Bei einer Verkokung in Non-Recovery-Koksöfen, die mit einem flachen Kammerbesatz nach dem Verfahren der Flachbettverkokung betrieben werden, ist eine gleichmäßige Schütthöhe über die gesamte Grundfläche der Verkokungskammer erforderlich. Die bekannte Planiervorrichtung vermag die gestellten Anforderungen nicht in vollem Umfang zu erfüllen.

Bei einer aus DE-A 32 45 552 bekannten Planiervorrichtung ist die Planierstange an ihrem vorderen Ende mit einem Kopf versehen, der zwei an Gelenkhebeln angebrachte Gleitteile enthält, die mit Hilfe einer Betätigungseinrichtung aus einer Ruhestellung, in der die Gleitteile innerhalb des Kopfstückes liegen, durch Spreizen in eine Arbeitsstellung verschwenkbar sind. Die Gleitteile bestehen aus Gleitschuhen und -rollen und gleiten in ihrer Arbeitsstellung auf schräg verlaufenden Bandabschnitten. Dadurch erhält die Planierstange an ihrem vorderen Ende eine Abstützung, die sich auf entsprechend ausgebildete Schrägflächen, die im Gassammelraum vorgesehen sind, absenkt, sobald die Planierstange sich durchbiegt. Die Planierstange ist für besonders lange Verkokungskammern geeignet. Das Kopfstück leistet zum gleichmäßigen Einebnen der Kohle keinen Beitrag.

Eine Vorrichtung mit den eingangs beschriebenen Merkmalen ist in der Druckschrift DE 279 307 C beschrieben. Bei der bekannten Vorrichtung sind die Schaufeln des Räumschildes auf einem Gleitstück angebracht und in Querrichtung verschiebbar gelagert.

Der Erfindung liegt die Aufgabe zugrunde, eine Planiervorrichtung anzugeben, mit der Schüttkegel in der Verkokungskammer sehr gleichmäßig bis zu den Kammerwänden hin eingeebnet werden können.

Ausgehend von einer Vorrichtung mit den eingangs beschriebenen Merkmalen wird die Aufgabe erfindungsgemäß dadurch gelöst, dass das Räumschild aus zwei an dem vorderen Ende der Planierstange schwenkbar angeordneten Flügeln besteht, die bei der Ein- und Ausfahrbewegung durch die Planieröffnung an der Planierstange pflugförmig anliegen und in der Verkokungskammer durch eine Stellbewegung der Betätigungseinrichtung ausklappbar sind und dass die Innenflächen des Räumschildes zu der Außenfläche des Räumschildes unter einem spitzen Winkel angeordnet sind, wobei der Scheitelpunkt des Winkels sich jeweils am äußeren Ende des Räumschildes befindet und wobei Winkel so gewählt ist, dass Kohle bei einer Rückwärtsbewegung der Planierstange von dem ausgestellten Räumschild zu seitlichen Ofenwänden verdrängt wird. Die maximale Spannbreite entspricht vorzugsweise in etwa der Kammerbreite der Verkokungskammer. Mittels der Betätigungseinrichtung kann die wirksame Räumfläche erheblich verbreitert werden, nachdem die Planierstange in die Verkokungskammer eingefahren ist. Dies erlaubt ein effektives Arbeiten und gleichmäßiges Planieren.

Während der rückwärts gerichteten Planierbewegung der Planierstange sind die Flügel des Räumschildes ausgeschwenkt und hat das Räumschild seine größte Spannbreite. Durch die beschriebene Profilierung der Flügel wird ein pflugförmiges Räumprofil erzeugt, das Kohle, die an den Rändern der bereits eingeebneten Fläche noch Schüttkegel bilden, zu den seitlichen Ofenwänden der Verkokungskammer hin fördert. Die Rückfahrt der Planierstange wird erst kurz vor Erreichen der Ofentür gestoppt. Dadurch wird erreicht, dass die Kohleschüttung bis in die Eckbereiche der Verkokungskammer gleichmäßig eingeebnet wird. Anschließend wird die Planierstange in Vorwärtsrichtung soweit bewegt, dass die Flügel des Räumschildes zurückgeschwenkt werden können. Nachdem das Räumschild seine Grundstellung eingenommen hat und die Flügel pflugförmig an der Planierstange anliegen, wird die Planierstange aus der Verkokungskammer herausgefahren und ist der Planiervorgang beendet.

Die Flügel sind jeweils mit einem Hebel gelenkig an eine Stellstange angeschlossen, die in der Planierstange, z. B. an Tragrollen, axial verschiebbar gelagert und an ihrem rückwärtigen Ende an eine Stelleinrichtung angeschlossen ist. Die Stelleinrichtung kann aus einer hydraulischen Zylinder/Kolbenanordnung bestehen.

In der Grundstellung sind die Flügel pflugförmig nach innen geschwenkt. Das ermöglicht den Durchtritt der Anordnung durch die im Vergleich zur Breite der Verkokungskammer wesentlich schmalere Planieröffnung. Während der Vorwärtsfahrt der Planierstange wird die Grundstellung des Räumschildes beibehalten. Die nach innen geschwenkten und pflugförmig ausgerichteten Flügel fördern während der Vorwärtsfahrt der Planierstange in die Verkokungskammer die Kohle von der Kammermitte weg in Richtung der seitlichen Ofenwände. Nachdem die Planierstange bis zum Ende der Verkokungskammer durchgefahren ist, wird die Stellstange ausgefahren, wobei die Flügel über die Hebelanordnung soweit vorgeschwenkt werden, bis die Außenfläche des aufgespreizten Räumschildes im Wesentlichen parallel zu der der Planieröffnung gegenüberliegenden Ofenwand ausgerichtet ist. Dabei verbreitert sich die Raumfläche. Ferner wird durch die Schwenkbewegung der Flügel Kohle in die Eckbereiche der Verkokungskammer verteilt.

Im Folgenden wird die Erfindung anhand einer lediglich ein Ausführungsbeispiel darstellenden Zeichnung erläutert. Es zeigen schematisch:
- Fig. 1: einen Horizontalschnitt durch die Verkokungskammer eines Koksofens mit einer in der Draufsicht dargestellten Vorrichtung zum Planieren der in die Verkokungskammer eingefüllten Kohle,
- Fig. 2: die mit Kohle befüllte Verkokungskammer vor dem Planiervorgang,
- Fig. 3 und 4: den Planiervorgang unter Verwendung der in Fig. 1 dargestellten Planiervorrichtung.

Die in Fig. 1 dargestellte Planiervorrichtung weist eine an einen Planierantrieb 1 angeschlossene Planierstange 2 auf, die durch eine Planieröffnung 3 in die Verkokungskammer 4 eines Koksofens ein- und ausfahrbar ist und in der Verkokungskammer 4 eine hin- und hergehende Planierbewegung ausführt. Am vorderen Ende der Planierstange 2 ist ein Räumschild 5 angeordnet, dessen Spannbreite durch eine in der Planierstange 2 angeordnete Betätigungseinrichtung 6 verstellbar ist. Das Räumschild 5 besteht aus zwei an dem vorderen Ende der Planierstange 2 schwenkbar angeordneten Flügeln 7, 7', die bei der Ein- und Ausfahrbewegung durch die Planieröffnung 3 an der Planierstange 2 pflugförmig anliegen und in der Verkokungskammer 4 durch eine Stellbewegung der Betätigungseinrichtung 6 in die mit strichpunktierten Linien dargestellte Position ausklappbar sind. Die Flügel 7, 7' sind jeweils mit einem Hebel 8 gelenkig an eine Stellstange 9 angeschlossen, die in der Planierstange 2 axial verschiebbar gelagert und an ihrem rückwärtigen Ende an eine Stelleinrichtung 10 angeschlossen ist. Die Lagerung der Stellstange 9 erfolgt an in Fig. 1 lediglich angedeuteten Tragrollen 11. Die Stelleinrichtung 10 besteht im Ausführungsbeispiel aus einem in der Planierstange angeordneten Hydraulikzylinder.

Der Fig. 1 entnimmt man, dass die Flügel 7, 7' aus der in Fig. 1 mit durchgezogenen Linien dargestellten Grundstellung durch eine Stellbewegung der Stellstange 9 soweit vorgeschwenkt werden können, bis die Außenfläche 12 des Räumschildes 5 im Wesentlichen parallel zu der der Planieröffnung 3 gegenüberliegenden Ofenwand ausgerichtet ist. Das Räumschild 5 besitzt in dieser Position seine größte Spannbreite. Ferner entnimmt man der Darstellung in Fig. 1, dass die Innenflächen 13 des Räumschildes zu der Außenfläche des Räumschildes unter einem spitzen Winkel α angeordnet sind. Der Scheitelpunkt des Winkels α befindet sich jeweils am äußeren Ende des Räumschildes 5 und ist so gewählt, dass Kohle bei einer Rückwärtsbewegung der Planierstange 2 von dem ausgestellten Räumschild 5 zu den seitlichen Ofenwänden verdrängt wird.

Die Fig. 2 zeigt die mit Kohle gefüllte Verkokungskammer 4 aus der Blickrichtung der Ofentür 14. Die Planieröffnung 3 in der Ofentür 14 ist aus konstruktiven Gründen wesentlich schmaler als die Breite der Verkokungskammer 4. Der Koksofen wird nach dem Prinzip der Flachbettverkokung mit einem flachen Kammerbesatz betrieben. Die Befüllung der Verkokungskammer erfolgt durch Fülllöcher 15 in der Ofendecke. Unterhalb der Fülllöcher bilden sich Schüttungen mit ausgeprägten Kegeln 16. Die Flachbettverkokung erfordert eine über die gesamte Grundfläche der Verkokungskammer gleichmäßige Schütthöhe, so dass sich die Notwendigkeit des Planierens ergibt. In den Fig. 3 und 4 ist der Planiervorgang unter Verwendung der in Fig. 1 dargestellten Vorrichtung dargestellt.

Der in Fig. 3 dargestellte Schnitt A-A aus Fig. 1 zeigt das Räumschild 5 während der Vorwärtsbewegung der Planierstange 2. Die Flügel 7, 7' des Räumschildes 5 sind pflugförmig nach innen geschwenkt. In dieser Grundstellung ist das Räumschild 5 durch die Planieröffnung 3 in die Verkokungskammer 4 einfahrbar. Die Grundstellung wird während der Vorwärtsbewegung beibehalten. Dabei fördern die pflugförmig angestellten Flügel 7, 7' während der Vorwärtsfahrt die Kohle von der Kammermitte weg in Richtung Seitenwände. Beidseits der eingeebneten Fläche verbleiben noch kleinere Schüttkegel 17, die bei einer später folgenden Rückwärtsfahrt der Planierstange 2 beseitigt werden.

Die Planierstange 2 wird bis zum Ende der Verkokungskammer 4 durchgefahren. Nachdem die Planierstange 2 im Anschluss an die Vorwärtsfahrt ihre Endposition erreicht hat, werden die das Räumschild 5 bildenden Flügel 7, 7' mittels der Betätigungseinrichtung 6 ausgeschwenkt und in die in Fig. 1 durch strichpunktierte Linie dargestellte Position bewegt. In dieser Position ist die Außenfläche 12 des Räumschildes 5 im Wesentlichen parallel zu der der Planieröffnung 3 gegenüberliegenden Ofenwand ausgerichtet. Durch die Schwenkbewegung der Flügel 7, 7' verbreitert sich die Räumfläche und wird außerdem Kohle in die Eckbereiche der Verkokungskammer 4 verteilt.

Der in Fig. 4 dargestellte Schnitt B-B aus Fig. 1 zeigt das Räumschild 5 mit ausgeschwenkten Flügeln 7, 7'. Bei der Rückwärtsfahrt der Planierstange 2 bleibt das Räumschild 5 in dieser Position. Durch die Profilierung der Flügel 7, 7' an ihrer innenseitigen Fläche wird ein pflugförmiges Räumprofil erzeugt, das beim Zurückfahren der Planierstange 2 die restliche Kohle zu den Seitenwänden der Verkokungskammer 4 hinfördert. Die Fig. 4 zeigt den Planiervorgang während dieser Rückwärtsbewegung. Um sicherzustellen, dass die Kohleschüttung auch in den vorderen Eckbereichen der Verkokungskammer 4 gleichmäßig eingeebnet wird, wird die Rückfahrt des Räumschildes 5 erst kurz vor Erreichen der Ofentür 14 gestoppt. Anschließend wird die Planierstange 2 mit einer Vorwärtsbewegung soweit vorgefahren, dass die Flügel 7, 7' in die Grundstellung zurückgeschwenkt werden können. Nach dem Einschwenken der Flügel 7, 7' wird die Planierstange 2 aus der Planieröffnung 3 herausgezogen.

## Patentansprüche

1. Vorrichtung zum Planieren der in die Verkokungskammer eines Koksofens eingefüllten Kohle mit einer an einen Planierantrieb (1) angeschlossenen Planierstange (2), die durch eine Planieröffnung (3) in die Verkokungskammer (4) ein- und ausfahrbar ist und in der Verkokungskammer (4) eine hin- und hergehende Planierbewegung ausführt, wobei die Planierstange (2) an ihrem vorderen Ende ein Räumschild (5) aufweist, dessen Spannbreite durch eine in der Planierstange (2) angeordnete Betätigungseinrichtung (6) verstellbar ist, **dadurch gekennzeichnet, dass** das Räumschild (5) aus zwei an dem vorderen Ende der Planierstange (2) schwenkbar angeordneten Flügeln (7, 7') besteht, die bei der Ein- und Ausfahrbewegung durch die Planieröffnung (3) an der Planierstange (2) pflugförmig anliegen und in der Verkokungskammer (4) durch eine Stellbewegung der Betätigungseinrichtung (6) ausklappbar sind und dass die Innenflächen (13) des Räumschildes (5) zu der Außenfläche (12) des Räumschildes (5) unter einem spitzen Winkel (α) angeordnet sind, wobei der Scheitelpunkt des Winkels (α) sich jeweils am äußeren Ende des Räumschildes (5) befindet und wobei der Winkel (α) so gewählt ist, dass Kohle bei einer Rückwärtsbewegung der Planierstange (2) von dem ausgestellten Räumschild (5) zu seitlichen Ofenwänden verdrängt wird.

2. Vorrichtung nach Anspruch 1, **dadurch gekennzeichnet, dass** die Flügel (7, 7') jeweils mit einem Hebel (8) gelenkig an eine Stellstange (9) angeschlossen sind, die in der Planierstange (2) axial verschiebbar gelagert und an ihrem rückwärtigen Ende an eine Stelleinrichtung (10) angeschlossen ist.

3. Vorrichtung nach einem der Ansprüche 1 oder 2, **dadurch gekennzeichnet, dass** die Außenfläche (12) des aufgespreizten Räumschildes (5) im Wesentlichen parallel zu der der Planieröffnung (3) gegenüberliegenden Ofenwand ausgerichtet ist.

## Claims

1. A device for levelling the coal filled in the retort of a coke oven, comprising a leveller bar (2) connected with a leveller bar drive (1) that can be driven into and out of the retort (4) through a levelling opening (3) and performs a back-and-forth levelling movement in the retort (4), **characterized in that** on its front end, the leveller bar (2) has a rake blade (5) with a span width that can be adjusted by means of an operating device (6) arranged in the leveller bar (2), **characterised in that** the rake blade (5) is comprised of two wings (7, 7') pivot-mounted on the front end of the leveller bar (2), said wings resting against the leveller bar (2) in the form of a plough as the latter is moving in and out through the levelling opening (3), and can be folded open in the retort (4) by an adjusting movement of the operating device (6), and **in that** the inner surfaces (13) of the rake blade (5) are arranged at an acute angle (α) in relation to the outer surface (12) of the rake blade (5), whereby the apex of the angle (α) in each case is located at the outer end of the rake blade (5); and whereby the angle (α) is selected in such a manner that as the leveller bar (2) is moving back, coal is pushed by the spread rake blade (5) to the side walls of the retort.

2. The device as claimed in Claim 1, **characterised in that** the wings (7, 7') in each case are articulated on an adjusting rod (9) with a lever (8), said adjusting rod being axially displaceably supported in the leveller bar (2) and connected at its rearward end with an adjusting device (10).

3. The device as claimed in any one of Claims 1 or 2, **characterised in that** the outer surface (12) of the spread rake blade (5) is substantially aligned parallel with the retort wall disposed opposite the levelling opening (3).

## Revendications

1. Dispositif de repalage du coke rempli dans la chambre de cokéfaction d'un four à coke, avec un bras repaleur (2) raccordé sur un entraînement de repalage (1), qui à travers un orifice de repalage (3) peut s'introduire et ressortir de la chambre de cokéfaction (4) et qui réalise dans la chambre de cokéfaction (4) un mouvement de repalage aller et retour, le bras repaleur (2) étant muni sur son extrémité antérieure d'une lame de déblaiement (5), dont la largeur étendue est réglable par l'intermédiaire d'un dispositif d'actionnement (6) disposé dans le bras repaleur (2), **caractérisé en ce que** la lame de déblaiement (5) est constituée de deux ailes (7, 7') disposées de façon pivotante sur l'extrémité antérieure du bras repaleur (2), qui lors du mouvement d'introduction et de sortie à travers l'orifice de repalage (3), s'appliquent sous la forme d'une charrue sur le bras de repalage (2) et qui peuvent s'écarter dans la chambre de cokéfaction (4) par un mouvement de manoeuvre du dispositif d'actionnement (6) et **en ce que** les surfaces internes (13) de la lame de déblaiement (5) sont disposées sous un angle aigu (α) par rapport à la surface externe (12) de la lame de déblaiement, le sommet de l'angle (α) se situant respectivement sur l'extrémité externe de la lame de déblaiement (5) et l'angle (α) étant choisi de façon à ce que lors d'un déplacement en arrière du bras repaleur (2), du coke soit refoulé par la lame de déblaiement (5) ouverte, vers les parois latérales du four.

2. Dispositif selon la revendication 1, **caractérisé en ce que** par l'intermédiaire d'un levier (8), les ailes (7, 7') sont respectivement articulées sur une barre de manoeuvre (9), qui est logée de façon à être axialement déplaçable dans le bras repaleur (2) et qui sur son extrémité arrière est raccordée sur un dispositif de manoeuvre (10).

3. Dispositif selon l'une quelconque des revendications 1 ou 2, **caractérisé en ce que** la surface externe (12) de la lame de déblaiement étalée (5) est sensiblement parallèle à la paroi du four qui est opposée à l'orifice de repalage (3).
